# EUROPÄISCHE PATENTANMELDUNG

(11) **EP 3 772 296 A1**
(43) Veröffentlichungstag der Anmeldung: **10.02.2021**
(21) Anmeldenummer: 20188044.0
(22) Anmeldetag: 28.07.2020
(51) Int. Cl.: A47B 91/04

(54) **UNTERSETZER**

(30) Priorität: 09.08.2019 DE 202019104396 U
(71) Anmelder: Oppermann, Jörg, 30989 Gehrden (DE)
(72) Erfinder: Oppermann, Jörg, 30989 Gehrden (DE)
(74) Vertreter: Patentanwälte Thömen & Körner

(57) **Zusammenfassung**

Die Erfindung betrifft einen Untersetzer für ein Tisch- oder Stuhlbein zur Vermeidung von Wackelbewegungen des auf einen unebenen Untergrund gestellten Tisches oder Stuhles.

## Beschreibung

Die Erfindung betrifft einen Untersetzer für ein Tisch- oder Stuhlbein zur Vermeidung von Wackelbewegungen des auf einen unebenen Untergrund gestellten Tisches oder Stuhles.

Tische, Stühle und dergleichen, die auf mehreren Beinen stehen, haben die unangenehme Eigenschaft, auf unebenen Untergründen zu wackeln.

In den Druckschriften DE 714813 A, DE 20 2005 016 764 U1, US 5,042,765 oder WO 2006/042432 A1 sind verschiedene Vorrichtungen beschrieben, die mit wenigstens einem Fuß eines Tisch- oder Stuhlbeins zusammenwirken, um ein Wackeln des Tisches oder Stuhles zu verhindern. Die Vorrichtungen sind ersichtlich sehr kompliziert ausgebildet.

Allgemein bekannt ist, Bierdeckel als Untersetzer zum Ausgleich eines Höhenunterschiedes zwischen Untergrund und Tisch- oder Stuhlbeins zu verwenden. Entweder werden mehrere Bierdeckel verwendet oder einzelne Bierdeckel so oft wie erforderlich gefaltet, um diese dann zwischen Untergrund und einem Tisch- oder Stuhlbein des auf dem Untergrund gestellten Tisches oder Stuhles anzuordnen. Nachteilig daran ist, dass es mitunter Schwierigkeiten bereitet, die erforderliche Anzahl von Bierdeckel oder Faltungen festzulegen. Da die Bierdeckel zudem eine vorgegebene Dicke aufweisen, können vorhandene oder verbleibende Höhenunterschiede mit geringerer Dicke nicht ausgeglichen werden. Zudem besteht die Gefahr, dass das Tisch- oder Stuhlbein bzw. der Fuß des Tisch- oder Stuhlbeins leicht vom Bierdeckel abrutscht, insbesondere wenn der Untergrund etwas abschüssig ist. Außerdem weichen die Bierdeckel bei nasser Witterung auf und können dann häufig ein Wackeln des Tisches oder Stuhles nicht mehr vermeiden. Darüber hinaus werden die Bierdeckel dadurch, aber auch durch das Falten, unbrauchbar.

Der Erfindung liegt die Aufgabe zugrunde, eine alternative Lösung zur Vermeidung von Wackelbewegungen des auf einen unebenen Untergrund gestellten Tisches oder Stuhles bereitzustellen.

Diese Aufgabe wird durch einen Untersetzer nach dem Oberbegriff des Anspruchs 1 mit den kennzeichnenden Merkmalen des Anspruchs 1 gelöst. Weiterbildungen und vorteilhafte Ausgestaltungen der Erfindung können sich aus den Unteransprüchen ergeben.

Der erfindungsgemäße Untersetzer für ein Tisch- oder Stuhlbein oder dergleichen zur Vermeidung von Wackelbewegungen des auf einen unebenen Untergrund gestellten Tisches oder Stuhles oder dergleichen zeichnet sich dadurch aus, dass dieser einen Körper aus einem viskoelastischen Schaumstoff aufweist.

Ein solcher Untersetzer mit dem erfindungsgemäßen Körper aus einem viskoelastischen Schaumstoff wird zum Distanzausgleich zwischen Tisch- bzw. Stuhlbein und dem Untergrund angeordnet, wobei der Körper unter Belastung des auf den Körper einwirkenden Tisch- bzw. Stuhlbein gestaucht wird und im Verhältnis zu seiner ursprünglichen Höhe unter der Belastung vorteilhaft im gewünschten Umfang zusammengepresst wird. Unebenheiten werden so auf einfache Weise ausgeglichen und Wackeln des Tisches oder Stuhles verhindert. Der erfindungsgemäße Untersetzer ist dabei wetterunabhängig funktionsfähig. Vorteilhaft weist der Körper aus viskoelastischem Schaumstoff die Eigenschaft auf, sich nach der Belastung wieder in seine Ausgangsposition und Höhe zurückzubilden. Der erfindungsgemäße Untersetzer ist somit mehrmals, auch für unterschiedliche Tische, Stühle oder dergleichen, verwendbar. Der erfindungsgemäße Untersetzer passt sich hervorragend an einen unebenen Untergrund an und hält das Tisch- bzw. Stuhlbein unter Belastung sicher in Position. Der notwenige Distanzausgleich stellt sich hierbei von selbst ein. Vorteilhaft ist zudem, dass sich der viskoelastische Schaumstoff des Körpers jeder Kontur, ob des Untergrundes oder des Tisch- bzw. Stuhlbeins, nachformt, wodurch eine optimale Druckverteilung erreicht und ein Wackeln des Tisches bzw. Stuhls sicher vermieden wird.

Ein geeigneter viskoelastischer Schaumstoff ist dem Fachmann allgemein für die Herstellung von Matratzen bekannt und wird auch als "Memory Foam" bezeichnet. Ein solcher ist beispielsweise unter der eingetragenen Marke Tempur bekannt.

Es kann vorteilhaft sein, wenn der Schaumstoff offenzellig ist.

Es kann vorteilhaft sein, wenn der Schaumstoff ein Polyurethanschaumstoff, vorzugsweise ein Polyurethanweichschaumstoff, ist.

Es kann vorteilhaft sein, wenn der Körper zumindest teilweise eine Umhüllung aufweist. Eine solche Umhüllung kann sinnvoll sein, um der Deformation des Körpers unter Belastung in eine oder in mehr als eine Richtung entgegenzuwirken. Die Umhüllung wirkt dann quasi als Dehnsperre, vorzugsweise nachdem der Körper bereits eine gewünschte Deformation erhalten hat. Dadurch wird ein sicherer Stand des Tisch- bzw. Stuhlbeins und mithin des Tisches bzw. Stuhles gewährleistet. Es kann vorteilhaft sein, wenn die Umhüllung hierzu größtenteils am Körper anliegt. Eine Umhüllung kann auch sinnvoll sein, um den Körper aus viskoelastischem Schaumstoff vor direkter Sonneneinstrahlung, welche sich negativ auf die Materialeigenschaften des Körpers auswirken könnte, zu schützen.

Es kann vorteilhaft sein, wenn die Umhüllung eine Folie und/oder ein textiles Flächengebilde umfasst oder aus dieser und/oder diesem gebildet ist.

Es kann vorteilhaft sein, wenn die Umhüllung eine Dicke von < 1 mm aufweist.

Es kann vorteilhaft sein, wenn die Umhüllung wasser- und/oder luftdicht ist. Insbesondere, wenn der Körper aus einem offenzelligen Schaumstoff besteht, wird durch eine wasserdichte Umhüllung erreicht, dass sich der Körper bei entsprechenden Wetterbedingungen nicht wie ein Schwamm mit Wasser vollsaugt.

Es kann vorteilhaft sein, wenn der Körper als Würfel, Quader, Halbkugel oder Keil ausgebildet ist.

Es kann vorteilhaft sein, wenn der Körper und/oder die Umhüllung zumindest teilweise bedruckbar oder bestickbar sind. Wenn sich Ober- und Unterseite des Untersetzers nicht gleichen, kann durch einen Aufdruck oder eine Bestickung eine vorteilhafte Kennzeichnung dieser Seiten erhalten werden. Zudem kann eine Kennzeichnung vorgesehen sein, die eine bevorzugte Stelle zur Anordnung des Tisch- oder Stuhlbeins vorgibt. Außerdem können diese bedruck- oder bestickbaren Flächen des Körpers und/oder der Umhüllung als Werbeflächen dienen. Wenn die Umhüllung transparent ausgebildet ist, besteht natürlich auch die Möglichkeit, zwischen Körper und Umhüllung eine Kennzeichnung bzw. einen Werbeträger, beispielsweise in Form eines bedruckten Kärtchens, einzubringen.

Es kann vorteilhaft sein, wenn der Untersetzer im nicht mit einem Tisch- oder Stuhlbein belasteten Zustand eine Höhe von 0,5 - 4 cm, vorzugsweise von 1 - 2 cm aufweist. Eine solche Dimensionierung hat sich als vorteilhaft für die üblicherweise in Restaurants und Cafes, insbesondere solche mit Straßenterrassen, oder in Biergärten anzutreffenden Tische und Stühle bzw. Tisch- und Stuhlbeine und den üblicherweise dort anzutreffenden Unebenheiten bzw. auszugleichenden Distanzunterschieden erwiesen.

Es kann vorteilhaft sein, wenn der Untersetzer im nicht mit einem Tisch- oder Stuhlbein belasteten Zustand in Draufsicht mehreckig ist, wobei die Seiten eine Länge von 6-10 cm, vorzugsweise von 9-10 cm, aufweisen.

Es kann vorteilhaft sein, wenn der Untersetzer im nicht mit einem Tisch- oder Stuhlbein belasteten Zustand in Draufsicht rund ist, wobei der Durchmesser 6-11 cm, vorzugsweise von 10-11 cm, beträgt.

Nachfolgend wird die Erfindung anhand eines Ausführungsbeispiels erläutert, das in der Zeichnung dargestellt ist. In dieser zeigt
- Fig. 1: schematisch im Querschnitt einen auf einem unebenen Untergrund angeordneten erfindungsgemäßen Untersetzer a) in einem nicht mit einem Tischbein belasteten Zustand und b) in einem mit einem Tischbein belasteten Zustand.

Der erfindungsgemäße Untersetzer 10 für ein Tisch- oder Stuhlbein 12 dient der Vermeidung von Wackelbewegungen des auf einen unebenen Untergrund 14 gestellten hier nicht weiter dargestellten Tisches oder Stuhles. Erfindungsgemäß weist der Untersetzer 10 einen Körper 16 aus einem viskoelastischen offenzelligen Polyurethanweichschaumstoff auf. Zudem ist der Körper 16 allseitig mit einer wasserdichten Umhüllung 18 aus einer Kunststofffolie umhüllt, die größtenteils am Körper 16 anliegt. Vorliegend ist der Körper 16 und somit insgesamt der Untersetzer 10 als Quader ausgebildet ist.

In Fig. 1 b) ist deutlich zu erkennen, auf welche überraschend einfache Weise das Wackeln eines Tisches bzw. Stuhles auf einem unebenen Untergrund 14 mittels des erfindungsgemäßen Untersetzers 10 vermieden wird.

### Bezugszeichenliste

### (ist Teil der Beschreibung)

- 10: Untersetzer
- 12: Tisch- oder Stuhlbein
- 14: Untergrund
- 16: Körper
- 18: Umhüllung

## Patentansprüche

1. Untersetzer (10) für ein Tisch- oder Stuhlbein (12) zur Vermeidung von Wackelbewegungen des auf einen unebenen Untergrund (14) gestellten Tisches oder Stuhles, **dadurch gekennzeichnet, dass** der Untersetzer (10) einen Körper (16) aus einem viskoelastischen Schaumstoff aufweist.

2. Untersetzer (10) nach Anspruch 1, **dadurch gekennzeichnet, dass** der Schaumstoff offenzellig ist.

3. Untersetzer (10) nach einem der vorherigen Ansprüche, **dadurch gekennzeichnet, dass** der Schaumstoff ein Polyurethanschaumstoff, vorzugsweise ein Polyurethanweichschaumstoff, ist.

4. Untersetzer (10) nach einem der vorherigen Ansprüche, **dadurch gekennzeichnet, dass** der Körper (16) zumindest teilweise eine Umhüllung (18) aufweist.

5. Untersetzer (10) nach einem der vorherigen Ansprüche, **dadurch gekennzeichnet, dass** die Umhüllung (18) größtenteils am Körper (16) anliegt.

6. Untersetzer (10) nach einem der vorherigen Ansprüche, **dadurch gekennzeichnet, dass** die Umhüllung (18) eine Folie und/oder ein textiles Flächengebilde umfasst oder aus dieser und/oder diesem gebildet ist.

7. Untersetzer (10) nach einem der vorherigen Ansprüche, **dadurch gekennzeichnet, dass** die Umhüllung (18) eine Dicke von < 1 mm aufweist.

8. Untersetzer (10) nach einem der vorherigen Ansprüche, **dadurch gekennzeichnet, dass** die Umhüllung (18) wasser- und/oder luftdicht ist.

9. Untersetzer (10) nach einem der vorherigen Ansprüche, **dadurch gekennzeichnet, dass** der Körper (16) als Würfel, Quader, Halbkugel oder Keil ausgebildet ist.

10. Untersetzer (10) nach einem der vorherigen Ansprüche, **dadurch gekennzeichnet, dass** der Körper (16) und/oder die Umhüllung (18) zumindest teilweise bedruckbar oder bestickbar sind.

11. Untersetzer (10) nach einem der vorherigen Ansprüche, **dadurch gekennzeichnet, dass** derselbe (10) im nicht mit einem Tisch- oder Stuhlbein (12) belasteten Zustand eine Höhe von 0,5 - 4 cm, vorzugsweise von 1 - 2 cm aufweist.

12. Untersetzer (10) nach einem der vorherigen Ansprüche, **dadurch gekennzeichnet, dass** derselbe (10) im nicht mit einem Tisch- oder Stuhlbein (12) belasteten Zustand in Draufsicht mehreckig ist, wobei die Seiten eine Länge von 6-10 cm, vorzugsweise von 9 - 10 cm, aufweisen.

13. Untersetzer (10) nach einem der vorherigen Ansprüche, **dadurch gekennzeichnet, dass** derselbe (10) im nicht mit einem Tisch- oder Stuhlbein (12) belasteten Zustand in Draufsicht rund ist, wobei der Durchmesser 6-11 cm, vorzugsweise von 10-11 cm, beträgt.
